# EUROPÄISCHE PATENTSCHRIFT

(11) **EP 2 258 468 B1**
(45) Veröffentlichungstag und Bekanntmachung des Hinweises auf die Patenterteilung: **16.05.2012**
(21) Anmeldenummer: 10005821.3
(22) Anmeldetag: 04.06.2010
(51) Int. Cl.: B01F 13/00, B01F 5/06, B01F 15/00, B05C 17/005, B65D 81/32

(54) **Mischsystem für Zweikomponentenkartusche**
Mixing system for dual component cartridges
Système de mélange pour cartouche à deux composants

(30) Priorität: 05.06.2009 EP 09007452; 05.06.2009 DE 202009007919 U
(43) Veröffentlichungstag der Anmeldung: 08.12.2010
(73) Patentinhaber: Ritter GmbH, 86830 Schwabmünchen (DE)
(72) Erfinder: Ritter, Frank Georg, 87745 Eppishausen/Weiler (DE)
(74) Vertreter: Gallo, Wolfgang

(56) Entgegenhaltungen:
- EP-A1- 1 640 060
- WO-A1-2005/095225
- DE-U1- 9 207 048
- DE-U1- 20 316 879
- DE-U1-202006 014 087
- DE-U1-202009 007 919
- US-A1- 2009 152 300

## Beschreibung

Zweikomponentenkartuschen für plastische Massen wie beispielsweise Dichtungsmassen, Klebstoffe, Dentalformmassen oder andere Massen sind bekannt. Sie haben zwei Kammern, die oft koaxial angeordnet sind und häufig durch zwei ineinandergesteckte koaxiale Rohrkörper gebildet sind, die mit ihren Mundstückbereichen ineinandergesteckt sind. Dabei ist eine erste Kammer durch den Innenraum des inneren Rohrkörpers gebildet und eine zweite Kammer als Ringkammer zwischen dem äußeren und dem inneren Rohrkörper gebildet. Im hinteren Bereich werden die beiden Rohrkörper durch den die äußere ringförmige Kammer abschließenden Ringkolben in ihrer koaxialen Position gehalten.

Die ineinandergesteckten Mundstücke der beiden Rohrkörper bilden Ausläufe für die Materialkomponenten in der inneren ersten Kammer bzw. der äußeren zweiten Kammer. Bis zum Gebrauch ist die Zweikammerkartusche durch eine Verschlusskappe verschlossen, mit der sie auch bei Arbeitsunterbrechung wiederverschließbar ist. Zum Gebrauch wird auf den Mundstückhals des äußeren Rohrkörpers ein Mischer aufgeschraubt, der ein Mischrohr aufweist, in welchem axial hintereinander eine Anzahl von Mischkörpem untergebracht ist, um die aus der ersten Kammer austretende erste Materialkomponente mit der aus der zweiten Kammer austretenden Materialkomponente möglichst schnell und möglichst homogen zu vermischen. Am Ende des Mischrohrs soll dann ein völlig homogenes Gemisch aus den beiden Materialkomponenten austreten.

Die bei solchen Zweikomponentenkartuschen auftretenden Probleme sind bekannt und werden seit langem bearbeitet.

Das eine Problem ist die Sicherstellung, dass die beiden Materialkomponenten vor dem Anbrechen der Zweikomponentenkartusche vollkommen getrennt sind und nicht miteinander in Berührung kommen können, um ein vorzeitiges Reagieren der beiden Materialkomponenten miteinander und deren Abbinden oder Aushärten zu vermeiden. Dazu ist es notwendig, dass die Verschlusskappe zum einen die Mundstückanordnung der beiden Rohrkörper insgesamt absolut dicht verschließt, und dass die Verschlusskappe außerdem eine vollkommen abdichtende Trennung der Ausläufe aus der ersten Kammer und der zweiten Kammer herstellt.

Das zweite Problem ist die Ausgestaltung des Mischsystems derart, dass ein homogenes Vermischen der beiden Materialkomponenten mit einem möglichst wenige Mischelemente enthaltenden, möglichst kurzen Mischrohr ermöglicht wird, weil der notwendige Auspressdruck der Zweikomponentenkartusche natürlich umso größer ist, je größer die Anzahl der axial aufeinanderfolgenden Mischelemente im Mischrohr ist, denn jedes weitere Mischelement vergrößert den Strömungswiderstand. Dieses Problem ist umso bedeutsamer, je zähflüssiger die auszupressenden und zu mischenden Materialkomponenten sind.

Insbesondere wird auf die DE 20 2009 007 919 U1 verwiesen (i.e. Stand der Technik nach Art. 54(1), (2) EPÜ, da die beanspruchte Priorität in Teilen als nicht gültig erachtet wird).

Um den auf die Mundstückanordnung der Zweikomponentenkartusche aufzuschraubenden Mischer möglichst kurz und mit möglichst wenigen Mischelementen ausbilden zu können, ist man bestrebt, die beiden Materialkomponenten schon in der Mundstückanordnung in eine Mehrzahl von Fließsträngen aufzuteilen, die dann in das Eintrittsende des Mischers eintreten, um den Mischvorgang zu beschleunigen.

Zu diesem Zweck ist es aus der WO 2005/095225 A1 bekannt, eine aus zwei koaxial angeordneten Rohrkörpern bestehende Zweikomponentenkartusche im Bereich der ineinandergesteckten Mundstücke der beiden Rohrkörper so auszubilden, dass eine Aufteilung sowohl der aus der ersten Kammer austretenden ersten Materialkomponente als auch der aus der zweiten Kammer austretenden zweiten Materialkomponente in mehrere Materialstränge erfolgt, wobei alle Materialstränge in der Auslaufmundstückanordnung eine kranzartige Anordnung bilden, in der die Materialstränge der ersten Materialkomponente und der zweiten Materialkomponente miteinander abwechselnd angeordnet sind.

Dazu ist der Mundstückteil des inneren Rohrkörpers, der in den Mundstückteil des äußeren Rohrkörpers eingesteckt ist, mit einer kranzartigen Anordnung separater segmentförmiger oder zylindrischer Austrittskanäle ausgebildet, die sternartig im Mundstückteil des äußeren Rohrkörpers sitzen, wobei die umfangsmäßigen Zwischenräume zwischen den einzelnen Austrittskanälen des Mundstückteils des inneren Rohrkörpers, welche die Auslaufkanäle für die erste Materialkomponente bilden, die Auslaufkanäle für die zweite Materialkomponente bilden. Die in Umfangsrichtung miteinander abwechselnden Materialstränge der ersten Materialkomponente und der zweiten Materialkomponente treten dann als paralleles Strangbündel in das Eintrittsende des Mischers ein.

Bei dieser bekannten Anordnung ist nachteilig, dass die Materialstränge der ersten Materialkomponente und der zweiten Materialkomponente genau parallel in das Einlassende des Mischers einströmen, weil sie über die ganze Länge der Mundstückanordnung durch die dort gebildeten Auslaufkanäle parallel geführt werden, so dass mangels irgendeiner vorhandenen Querströmungskomponente in den Materialsträngen die Mischung erst durch das erste Mischelement im Mischer eingeleitet wird.

Aufgabe der Erfindung ist es, eine Anordnung zu schaffen, die hinsichtlich dieses Problems eine deutliche Verbesserung bringt.

Ein weiterer Nachteil der oben angesprochenen bekannten Ordnung liegt darin, daß die Verschlusskappe jeden der Auslaufkanäle des Mundstückteils des inneren Rohrkörpers einzeln verschließen muß und dazu einen in den jeweiligen Auslaufkanal eingreifenden und dicht schließenden Zapfen haben muß. Dabei ist die Dichtigkeit selbst bei einem Kranz von zylindrischen Zapfen für zylindrische Auslaufkanäle nur schwer zu erreichen, und bei im Querschnitt ringsegmentförmigen Austrittskanälen noch bedeutend schwerer zu erreichen. In jedem Fall muß die Verschlusskappe zweiteilig ausgebildet sein und einen inneren Stopfenteil haben, an dem die in die Auslaufkanäle eingreifenden Verschlusszapfen gebildet sind, und eine Schraubhülse haben, die auf den Mundstückhals des äußeren Rohrkörpers aufschraubbar ist.

Vorzugsweise sollte die Erfindung in weiterer Ausgestaltung auch dieses weitere Problem beheben können.

Diese Aufgabe wird gemäß der Erfindung durch die im Anspruch 1 angegebene Anordnung gelöst. Vorteilhafte Ausgestaltungen der Erfindung sind Gegenstand der Unteransprüche.

Die erfindungsgemäße Anordnung besteht im wesentlichen darin, dass sich ein einziger, etwa zylindrischer Auslaufkanal des Mundstückteils des inneren Rohrkörpers erst an seinem Austrittsende in Gestalt einer kranzartigen Anordnung von mehreren auswärts divergierenden taschenartigen Erweiterungen erweitert, die in den Lichtquerschnitt des ringförmig um diesen Auslaufkanal für die erste Materialkomponente verlaufenden Auslaufkanal für die zweite Materialkomponente im Mundstückteil des äußeren Rohrkörpers hineinverlaufen.

Dem Zentralbereich des dem inneren Rohrkörper zugeordneten Mundstückteils im Bereich von dessen Austrittsquerschnitt ist eine Prallplatte zugeordnet, die den Zentralbereich etwa über einen der Querschnittsfläche des zylindrischen Auslaufkanals entsprechenden Flächenbereich verdeckt, so daß das aus dem Innenraum des ersten Rohrkörpers austretende Material der ersten Materialkomponente gezwungen wird, an der Prallplatte vorbei radial auswärts in die taschenartigen Erweiterungen des Auslaufkanals zu strömen und dadurch eine Mehrzahl von Materialsträngen bildet, die mit einer Axialkomponente und einer radial auswärts divergierenden Richtungskomponente aus den Taschenartigen Erweiterungen austreten.

Bei einer ersten Ausführungsform der Erfindung ist die Prallplatte durch einen dem Mischer zugeordneten und an dessen Eintrittsende vor dem ersten Mischelement angeordneten Zentralkörper gebildet, der knaufartig geformt sein kann und vorzugsweise mit einer entgegen der Materialströmungsrichtung weisenden Ablenkspitze ausgebildet ist, und der, wenn der Mischer auf die Mundstückanordnung aufgesetzt ist, in das Auslaufende des Auslaufkanals für die erste Materialkomponente aus dem Innenraum des ersten Rohrkörpers hineinragt. Bei dieser Ausführungsform kann die Verschlusskappe sehr einfach ausgebildet sein. Sie braucht lediglich einen zentralen Zapfen zu haben, der bis in den zylindrischen Auslaufkanal des Mundstückteils des inneren Rohrkörpers hineinragt und einen diesen verschließenden Stopfen bildet. Damit läßt sich eine zuverlässige Abdichtung sehr einfach erreichen.

Bei einer zweiten Ausführungsform ist die Prallplatte einteilig mit dem Mundstückteil ausgebildet und mittels von der Innenwand dieses Auslaufkanals ausgehenden, rippen- oder stegartig oder auf ähnliche Weise ausgebildeter Stützelemente mit dem Mundstückteil verbunden. Dabei sind die Verbindungselemente vorteilhafterweise so weit stromauf mit der Innenwand des zylindrischen Auslaufkanals verbunden, daß stromabseitig noch ein ausreichend langer axialer zylindrischer oder leicht konischer Abschnitt des Auslaufkanals verbleibt, in welchen eine an der Verschlusskappe gebildeter Hohlzapfen eintauchen kann, der als Stopfen wirkt und über die Prallplatte schiebbar ist.

Die durch den ringförmigen Ausströmkanal zwischen den Mundstückteilen des inneren Rohrkörpers und des äußeren Rohrkörpers ausströmende zweite Materialkomponente wird durch die Strömungshindernisse, welche durch die taschenartigen Erweiterungen des Austrittskanals der ersten Materialkomponente gebildet sind, ebenfalls in mehrere Materialstränge aufgeteilt, die in Umfangsrichtung abwechselnd mit den durch die taschenartigen Erweiterungen austretenden Materialsträngen der ersten Materialkomponente angeordnet sind. Durch diese Strömunsgablenkung der zweiten Materialkomponente durch die taschenartigen Erweiterungen des inneren Austrittskanals für die erste Materialkomponente erfährt die zweite Materialkomponente aber eine jeweils seitliche Strömungsablenkung, weshalb die Materialstränge der zweiten Materialkomponente mit Umfangsrichtungskomponenten behaftet sind und dadurch sogleich eine Vermischung mit den Materialsträngen der ersten Materialkomponente stattfindet, noch bevor die Materialstränge das erste Mischelement im Mischrohr des Mischers erreichen.

Die erfindungsgemäße Anordnung ermöglicht eine deutliche Reduzierung der Anzahl der Mischelemente im Mischrohr des Mischers zur Erzielung einer homogenen Vermischung der beiden Materialkomponenten und eine ganz erhebliche Reduzierung des notwendigen Auspressdrucks. Dies beruht auf folgenden Vorteilen:
Innerhalb der Mundstückanordnung strömen sowohl die erste Materialkomponente als auch die zweite Materialkomponente durch große gleich bleibende Öffnungsquerschnitte, bis zu der Stelle, an welcher sich der innere Austrittskanal für die erste Materialkomponente in Gestalt der kranzartig angeordneten taschenartigen Erweiterungen in den ringförmigen Strömungskanal für die zweite Materialkomponente erweitert. Dort verengt sich durch den knaufartigen Zentralkörper im Eintrittsbereich des Mischers der Gesamtströmungsquerschnitt etwas, wodurch sich eine Intensivierung der Vorvermischung aufgrund der nicht nur axialen Richtungskomponenten, sondern auch der vorhandenen Umfangsrichtungskomponenten der Strömungen einstellt. Dieser Bereich der Querschnittsverminderung ist allerdings axial sehr kurz, weshalb auch der dadurch induzierte Strömungswiderstand niedrig ist. Der nachfolgende Mischvorgang bis zum Erreichen einer homogenen Mischung der beiden Materialkomponenten erfordert dann nur noch eine relativ geringe Anzahl von Mischelementen im Mischrohr.

Die Erfindung bringt damit einen ganz erheblichen Vorteil im Hinblick auf die Effizienz der durch Mischung der beiden Materialkomponenten, der Anzahl der erforderlichen Mischelemente im Mischrohr, und folglich eine sehr deutliche Reduzierung des notwendigen Auspressdrucks, was besonders bei zähfließenden Massen einen großen Vorteil bringt.

Außerdem vereinfacht die erfindungsgemäße Anordnung die Ausbildung der Verschlusskappe und deren Abdichtungssicherheit ganz erheblich. Weil der innere Austrittskanal für die erste Materialkomponente zylindrisch und zentrisch angeordnet ist und nur ein solcher Kanal vorhanden ist, kann die Verschlusskappe einteilig ausgebildet sein und einen einzigen mittigen Stopfen haben, der in den zylindrischen Teil des Austrittskanals für die erste Materialkomponente eingreift und diesen absolut dicht verschließt.

Zwei Ausführungsbeispiele der Erfindung sind in den anliegenden Zeichnungen dargestellt und wird im folgenden mehr im einzelnen beschrieben. In den Zeichnungen zeigt:
- Fig. 1: einen Axialschnitt durch den Mundstück- bereich einer Zweikomponentenkartusche und einen aufgesetzten Mischer mit einem Misch- system nach einem ersten Ausfiihrungsbei- spiel der Erfindung,
- Fig. 2: eine perspektivische Ansicht des Innenrohr- körpers mit seinem Mundstückbereich der in Fig. 1 gezeigten Zweikomponentenkar- tusche,
- Fig. 3: eine vergrößerte perspektivische Darstellung der Einzelheit III in Fig. 2,
- Fig. 4: einen Axialschnitt durch den Mundstück- bereich der in Fig. 1 dargestellten Zweikompo- nentenkartusche, jedoch mit aufgesetzter Ver- schlußkappe,
- Fig. 5: einen Axialschnitt durch den Mundstück- bereich einer Zweikomponentenkartusche und einen aufgesetzten Mischer mit einem Misch- system nach einem zweiten Ausführungsbei- spiel der Erfindung, und
- Fig. 6: einen Axialschnitt durch den Auslaufmund- Stückbereich der Zweikomponentenkartusche nach Fig. 5 ohne aufgesetzten Mischer.

Die Fig. 1 und 4 zeigen als erste Ausführungsform jeweils im Axialschnitt den mundstückseitigen Endbereich einer Zweikomponentenkartusche. Die Zweikomponentenkartusche nach den Fig. 1 und 4 besteht aus einem äußeren Rohrkörper 1 mit einer vorderen Stirnwand 2 und einem Mundstückteil 3, der mit einem Außengewinde 4 versehen ist, und einem inneren Rohrkörper 5 mit einem Mundstückteil 6. Der innere Rohrkörper 5 ist koaxial im äußeren Rohrkörper angeordnet, indem der Mundstückteil 6 des inneren Rohrkörpers 5 in den Mundstückteil 3 des äußeren Rohrkörpers 1 eingesteckt und dort verrastet ist. Der innere Rohrkörper 5 bildet mit seinem Innenraum 7 eine erste Kammer zur Aufnahme einer ersten Materialkomponente, und der äußere Rohrkörper 1 bildet zwischen sich und dem inneren Rohrkörper 5 eine ringförmige zweite Kammer 8 zur Aufnahme einer zweiten Materialkomponente.

Der Mundstückteil 6 des inneren Rohrkörpers 5 bildet einen zylindrischen Austrittskanal 9 für die erste Materialkomponente, und der Mundstückteil 3 des äußeren Rohrkörpers 1 bildet zwischen sich und dem Mundstückteil 6 des inneren Rohrkörpers 5 einen ringförmigen Austrittskanal 10 für die zweite Materialkomponente. Es versteht sich, dass der axial rückwärtige, im Mundstückteil 3 des äußeren Rohrkörpers 1 verrastete Abschnitt des Mundstückteils 6 des inneren Rohrkörpers 5 entlang seines Umfangs mehrere Durchtrittskanäle zur Verbindung der ringförmigen zweiten Kammer 8 mit dem ringförmigen Austrittskanal 10 aufweist, die in den Zeichnungsfiguren 1 und 4 nicht sichtbar sind, weil der dortige Schnitt durch die Verrastungsrippen 11 des Mundstückteils 6 des inneren Rohrkörpers 5 verläuft.

Die Fig. 1 und 4 unterscheiden sich dadurch, dass in Fig. 1 ein Mischer 12 auf die Mundstückanordnung aufgeschraubt ist, während in Fig. 4 eine Verschlusskappe 13 auf die Mundstückanordnung aufgeschraubt ist.

Der Mischer 12 weist ein Mischrohr 14 auf, das an seinem eintrittsseitigen Ende zu einer Schraubhülse 15 erweitert ist, die auf das Außengewinde 4 des Mundstückteils 3 des äußeren Rohrkörpers 1 aufschraubbar ist, und nimmt im Mischrohr 14 eine Anzahl von axial aufeinanderfolgenden, an sich bekannten Mischelementen 16 auf, welche die Materialstränge immer wieder verdrehen und aufteilen und so die Durchmischung bewirken.

Fig. 3 zeigt in perspektivischer Ansicht den vorderen Endbereich des inneren Rohrkörpers 5 mit seinem Mundstückteil 6. In dieser Darstellung sind auch die Verrastungsrippen 11 sowie die zwischen diesen umfangsmäßig gebildeten Durchtrittskanäle 17 im einzelnen sichtbar, welche die zweite Kammer 8 mit dem ringförmigen Austrittskanal 10 verbinden.

Die in Fig. 2 und in der die Einzelheit III in Fig. 2 vergrößert zeigende Fig. 3 zeigen, erweitert sich das Ende des zylindrischen Austrittskanals 9 des Mundstückteils 6 des inneren Rohrkörpers 5 in seinem Austrittsendbereich in Gestalt von vier kreuzförmig bzw. sternförmig angeordneten taschenartigen Erweiterungen 18, die radial auswärts divergieren und, wie aus den Fig. 1 und 4 im Schnitt sichtbar ist, in den Austrittsquerschnitt des ringförmigen Austrittskanals 10 zwischen den Mundstückteilen 3 und 6 des äußeren Rohrkörpers 1 und des inneren Rohrkörpers 5 hineinverlaufen.

Wie aus Fig. 1 ersichtlich ist, hat der aus den Mischelementen 16 des Mischers 12 bestehende Mischereinsatz an seinem unteren, also eintrittsseitigen Ende einen mittigen Zapfen 19, der in einem knaufartigen Zentralkörper 20 endigt, der eine Prallplatte bildet und, wenn der Mischer 12 auf die Mundstückanordnung 3, 6 aufgesetzt ist, in das Auslaufende des inneren zylindrischen Austrittskanals 9 hineinragt und dessen Mittenbereich verschließt, so dass die aus diesem Austrittskanal 9 austretende erste Materialkomponente in vier schräg radial und axial durch die taschenartigen Erweiterungen 18 strömende Materialstränge aufgeteilt wird. Der Zentralkörper 20 hat dabei vorzugsweise, wie dargestellt, eine stromaufwärts weisende Ablenkspitze 21, die, wie dargestellt, als etwa zylindrischer und abgerundeter Zapfen oder auch kegelig ausgebildet sein kann.

Die aus den ringförmigen Austrittskanal 10 austretende zweite Materialkomponente wird dann durch die taschenartigen Erweiterungen 18 des Austrittskanals 9 ebenfalls in mehrere Materialstränge aufgeteilt, die zwischen den Materialsträngen der ersten Materialkomponente verlaufen und durch die jeweils in Umfangsrichtung erfolgende seitwärtige Ablenkung durch die taschenartigen Erweiterungen 18 eine Querrichtungskomponente erhalten, was die sofortige Durchmischung mit den Materialsträngen der ersten Materialkomponente begünstigt.

Fig. 1 zeigt den mundstückseitigen Endbereich der Zweikomponentenkartusche mit der aufgesetzten Verschlusskappe 13. Diese besteht aus einem Stück und hat an ihrer Stirnwand 22 einen angeformten zylindrischen Hohlzapfen 23, dessen axiale Länge so bemessen ist, dass er beim Aufschrauben der Verschlusskappe 13 auf das Außengewinde 4 des Mundstückteils 3 des äußeren Rohrkörpers 1 in den zylindrischen Teil des Austrittskanals 9 des Mundstückteils 6 des inneren Rohrkörpers 5 eingreift und diesen abdichtend verschließt.

Bei der in den Fig. 1 bis 4 gezeigten ersten Ausführungsform der Erfindung ist die Prallplatte, die durch den Zentralkörper 20 am eintrittseitigen Mischerende gebildet ist, separat von der Mundstückanordnung 3, 6 ausgebildet und kommt erst durch das Aufsetzen des Mischers mit dem Mundstückteil 3 in Zusammenwirkung.

Die Fig. 5 und 6 zeigen eine zweite Ausführungsform der Erfindung, die sich dadurch von der ersten Ausführungsform unterscheidet, dass die Prallplatte als Bestandteil des Mundstückteils ausgebildet ist.

In den Fig. 4 und 5 sind gleiche oder entsprechende Elemente mit den gleichen Bezugszeichen wie in den Fig. 1 bis 4 versehen, und entsprechende, aber abgewandelte Elemente sind ebenfalls mit gleichen Bezugszeichen, aber mit einem Zusatz versehen.

Fig. 5 zeigt den mundstückseitigen Endbereich einer Zweikomponentenkartusche mit äußerem Rohrkörper 1 und innerem Rohrkörper 5 mit aufgesetztem Mischer, während Fig. 6 den Endbereich ohne aufgesetzten Mischer zeigt. Der äußere Rohrkörper 1 mit einer vorderen Stirnwand 2 und einem Mundstückteil 3, der mit Außengewinde 4 versehen ist, und der innere Rohrkörper 5 mit seinem Mundstückteil 6 entsprechend der Anordnung nach den Fig. 1 bis 4. Dies gilt auch für die Ausbildung des Mundstückteils 6 des inneren Rohrkörpers 5, der einen zylindrischen Austrittskanal 9 für die erste Materialkomponente bildet, der sich am Ende des zylindrischen Austrittskanals 9 in seinem Austrittsendbereich in Gestalt von vier kreuzförmig bzw. sternförmig angeordneten taschenartigen Erweiterungen 18 erweitert, die radial auswärts divergieren und in den Austrittsquerschnitt des ringförmigen Austrittskanals 10 zwischen den Mundstückteilen 3 und 6 des äußeren Rohrkörpers 1 und des inneren Rohrkörpers 5 hineinverlaufen.

Ebenso ist der Mischer 12 entsprechend dem in Fig. 4 gezeigten Mischer ausgebildet.

Ein Unterschied zur Ausführungsform nach den Fig. 1 bis 4 besteht bei dem Mischer 12 aber darin, dass am eintrittsseitigen Ende des Mischers der in Fig. 4 gezeigte Zapfen 19 mit dem die Prallplatte bildenden Zentralkörper 20 fehlt.

Statt dessen ist bei der Ausführungsform nach den Fig. 5 und 6 eine Prallplatte 20a im Austrittsendbereich des inneren Mundstückteils 6 angeordnet und durch Stege 19a mit der Innenwand des Mundstückteils 6 verbunden. Die Prallplatte 20a ist also einstückig mit dem inneren Mundstückteil 6 ausgebildet.

Die Verbindung der Stege 19a mit der Innenwand des Mundstückteils 6 erfolgt aber erst an einer um eine gewisse Axialdistanz vom Ende des zylindrischen Teils des Austrittskanals 9 stromaufwärts versetzten Stelle und diese Stelle ist stromab dieser Verbindungsstelle radial einwärts so zurückgesetzt, dass ein kurzer axialer zylindrischer Endabschnitt 9a des Austrittskanals 9 entsteht, in welchen eine zylindrische Ringhülse an einer Verschlusskappe eintauchen und damit abdichtend zusammenwirken kann. Wie man aus den Zeichnungen sieht, ist der Durchmesser der Prallplatte 20a etwas kleiner als der Lichtquerschnitt des zylindrischen Austrittskanals 9, so dass ein solcher hohlzylindrischer Ringansatz einer Verschlusskappe sich über die Prallplatte 20a schieben und dadurch in Zusammenwirkung mit dem Endabschnitt 9a des Austrittskanals kommen kann.

Eine weitere Möglichkeit der Modifikation der Erfindung, die allerdings nicht zeichnerisch dargestellt ist, die aber im wesentlichen der Ausführungsform nach den Fig. 5 und 6 entspricht, wäre eine rastbare Verbindung zwischen der am inneren Mundstückteil 6 angeordneten Prallplatte 20a über entsprechend modifizierte Verbindungsstege 19a und in der Innenwand des Mundstückteils 6 vorgesehene Gegenelemente, beispielsweise in Gestalt einer radialen Abstufung. Die Prallplatte 20a mit den Verbindungsstegen 19a müsste dann separat gefertigt und anschließend eingesteckt und eingerastet werden. Während eine solche Ausführungsform grundsätzlich möglich ist, wird gegenwärtig die in den Fig. 5 und 6 dargestellte einstückige Ausführungsform favorisiert, weil sie fertigungstechnisch günstiger zu realisieren ist und nicht die Gefahr in sich birgt, dass durch den Materialdruck auf die Prallplatte diese bei möglicherweise fehlerhafter Einrastung herausgedrückt werden könnte.

## Patentansprüche

1. Mischsystem für Zweikomponentenkartuschen für plastische Massen, wobei die Zweikomponentenkartusche (1, 5) eine Mundstückanordnung (3, 6)mit einem inneren Mundstückteil (6) und einem äußeren Mundstückteil (3) aufweist, von denen das innere Mundstückteil (6) einen inneren, etwa zylindrischen Austrittskanal (9) für eine erste Materialkomponente aus einer ersten Kammer (7) bildet und das äußere Mundstückteil (3) zwischen sich und dem inneren Mundstückteil (6) einen ringförmigen Austrittskanal (10) für eine zweite Materialkomponente aus einer zweiten Kammer (8) bildet, und wobei auf die Mundstückanordnung ein Mischer (12) mit einem Mischrohr (14) aufsetzbar ist, in welchem axial aufeinanderfolgend eine Mehrzahl von Mischelementen (16) angeordnet ist, und wobei die Mundstückanordnung Mittel (18) zum Aufteilen der Materialströme der ersten Materialkomponente und der zweiten Materialkomponente in eine Anzahl von kranzartig und miteinander abwechselnd angeordneten Materialsträngen aus der ersten und der zweiten Materialkomponente aufweist,
**dadurch gekennzeichnet, dass** der innere Austrittskanal (9) sich in seinem austrittsseitigen Endbereich durch sternförmig angeordnete, taschenartig ausgebildete Erweiterungen (18) in den ringförmigen äußeren Austrittskanal (10) hinein erweitert, und dass dem inneren Austrittkanal (9) eine Prallplatte (20, 20a) zugeordnet ist, die mindestens bei aufgesetztem Mischer (12) im Auslassöffnungsbereich des inneren Austrittskanals (9) angeordnet ist und dessen Mittenbereich verschließt.

2. Mischsystem nach Anspruch 1, wobei die Prallplatte (20) durch einen am eintrittsseitigen Endbereich des Mischers (12) angeordneten Zentralkörper gebildet ist, der, wenn der Mischer (12) auf die Mundstückanordnung (3, 6) aufgesetzt ist, den Mittenbereich des inneren Austrittskanals (9) verschließt.

3. Mischsystem nach Anspruch 2, wobei der die Prallplatte (20) bildende Zentralkörper über einen mittigen Zapfen (19) mit dem ersten Mischelement (16) der Reihe von Mischelementen im Mischrohr (14) verbunden ist.

4. Mischsystem nach Anspruch 2 oder 3, wobei der die Prallplatte (20) bildende Zentralkörper etwa knaufartig ausgebildet ist.

5. Mischsystem nach Anspruch 1, wobei die Prallplatte (20a) mit dem inneren Mundstückteil (6) verbunden ist.

6. Mischsystem nach Anspruch 5, wobei die Prallplatte (20) über Stützelemente (19a) mit der Innenwand des inneren Austrittskanals (9) einstückig verbunden ist.

7. Mischsystem nach Anspruch 5, wobei die Prallplatte (20a) über in den inneren Austrittskanal (9) hineinragende Stützelemente rastbar mit der Wand des inneren Austrittskanals (9) verbunden ist.

8. Mischsystem nach Anspruch 6 oder 7, wobei die Verbindung oder Verrastung der Stützelemente (19a) der Prallplatte (20a) mit der Innenwand des inneren Austrittskanals (9) um eine gewisse axiale Distanz stromaufwärts des stromabseitigen Endes des etwa zylindrischen inneren Austrittskanals (9) gelegen ist, und wobei der Außendurchmesser der Prallplatte (20a) etwas kleiner als der Lichtdurchmesser des inneren Austrittskanals (9) ist.

9. Mischsystem nach einem der Ansprüche 1 bis 8, wobei die taschenartigen Erweiterungen (18) axial und radial divergierend in den ringförmigen äußeren Austrittskanal (10) hineinverlaufen.

## Claims

1. Mixing system for two-component cartridges for plastic masses, wherein the two-component cartridge (1, 5) has a mouthpiece arrangement (3, 6) with an inner mouthpiece section (6) and an outer mouthpiece section (3), the inner mouthpiece section (6) forming an inner, substantially cylindrical outlet channel (9) for a first material component from a first chamber (7), and the outer mouthpiece section (3) defining between itself and the inner mouthpiece section (6) an annular outlet channel (10) for a second material component from a second chamber (8), and wherein a mixer (12) having a mixing tube (14) is mountable onto the mouthpiece arrangement, in which a plurality of mixing elements (16) is arranged following one another in the axial direction, and wherein the mouthpiece arrangement has means (18) for dividing the materials flows of the first material component and the second material component into a number of material strings from the first and second material component arranged alternating with one another in the shape of a wreath,
**characterised in that** the inner outlet channel (9) is enlarged, in its end area on the outlet side, into the annular outer outlet channel (10) by pocket-shaped extensions (18) arranged in the shape of star, and **in that** a baffle plate (20, 20a) is associated with the inner outlet channel (9), the baffle plate being arranged in the area of the discharge opening of the inner outlet channel (9) and closing off the central area of the same, at least when the mixer (12) is mounted.

2. Mixing system according to claim 1, wherein the baffle plate (20) is formed by a central body arranged in the end area of the mixer (12) on the input side, the central body closing off the central area of the inner outlet channel (9) when the mixer (12) is mounted onto the mouthpiece arrangement (3, 6).

3. Mixing system according to claim 2, wherein the central body forming the baffle plate (20) is connected to the first mixing element (16) of the plurality of mixing elements in the mixing tube (14) by means of a central pin (19).

4. Mixing system according to claim 2 or 3, wherein the central body forming the baffle plate (20) is configured substantially in the shape of a knob.

5. Mixing system according to claim 1, wherein the baffle plate (20a) is connected to the inner mouthpiece section (6).

6. Mixing system according to claim 5, wherein the baffle plate (20) is connected to the inner wall of the inner outlet channel (9) in one piece by means of supporting elements (19a).

7. Mixing system according to claim 5, wherein the baffle plate (20a) is connected to the wall of the inner outlet channel (9) in a lockable manner by means of supporting elements projecting into the inner outlet channel (9).

8. Mixing system according to claim 6 or 7, wherein the connection or locking engagement of the supporting elements (19a) of the baffle plate (20a) with the inner wall of the inner outlet channel (9) is located in a certain axial distance upstream of the downstream end of the substantially cylindrical inner outlet channel (9), and wherein the outer diameter of the baffle plate (20a) is somewhat smaller than the inner diameter of the inner outlet channel (9).

9. Mixing system according to any one of claims 1 to 8, wherein the pocket-shaped extensions (18) extend into the annular outer outlet channel (10) in an axially and radially diverging manner.

## Revendications

1. Système de mélange pour cartouches à deux composants pour des matières plastiques, dans lequel la cartouche à deux composants (1, 5) présente un agencement d'embouchures (3, 6) comportant une partie d'embouchure intérieure (6) et une partie d'embouchure extérieure (3), la partie d'embouchure intérieure (6) formant un canal de sortie intérieur à peu près cylindrique (9) pour un premier composant de matière provenant d'une première chambre (7) et la partie d'embouchure extérieure (3) formant, entre elle et la partie d'embouchure intérieure (6), un canal de sortie annulaire (10) pour un second composant de matière provenant d'une seconde chambre (8), et dans lequel un mélangeur (12) présentant un tube de mélange (14) peut être mis sur l'agencement d'embouchures, une pluralité d'éléments mélangeurs (16) se succédant dans le sens axial étant disposés dans ledit tube de mélange, et dans lequel l'agencement d'embouchures présente des moyens (18) destinés à répartir les flux de matière du premier composant de matière et du second composant de matière en plusieurs lignes de matière constituées du premier et du second composant de matière et disposées en couronne et en alternance,
**caractérisé en ce qu'**au niveau de son extrémité côté sortie, le canal de sortie intérieur (9) s'élargit, en élargissements (18) formés à la manière de poches et disposés en étoile, à l'intérieur du canal de sortie extérieur annulaire (10), et **en ce qu'**une plaque déflectrice (20, 20a) est associée au canal de sortie intérieur (9), ladite plaque déflectrice étant disposée au niveau de l'ouverture de sortie du canal de sortie intérieur (9) et obstruant sa zone centrale, au moins lorsque le mélangeur (12) est mis.

2. Système de mélange selon la revendication 1, dans lequel la plaque déflectrice (20) est formée par un corps central disposé au niveau de l'extrémité côté entrée du mélangeur (12), ledit corps central obstruant la zone centrale du canal de sortie intérieur (9) lorsque le mélangeur (12) est mis sur l'agencement d'embouchures (3, 6).

3. Système de mélange selon la revendication 2, dans lequel le corps central formant la plaque déflectrice (20) est relié au premier élément mélangeur (16) de la suite d'éléments mélangeurs dans le tube de mélange (14) par l'intermédiaire d'un pivot central (19).

4. Système de mélange selon l'une quelconque des revendications 2 ou 3, dans lequel le corps central formant la plaque déflectrice (20) est à peu près conçu sous forme de bouton.

5. Système de mélange selon la revendication 1, dans lequel la plaque déflectrice (20a) est reliée à la partie d'embouchure intérieure (6).

6. Système de mélange selon la revendication 5, dans lequel la plaque déflectrice (20) est reliée d'un seul tenant avec la paroi intérieure du canal de sortie intérieur (9) par l'intermédiaire d'éléments supports (19a).

7. Système de mélange selon la revendication 5, dans lequel la plaque déflectrice (20a) est reliée de manière enclenchable avec la paroi du canal de sortie intérieur (9) par l'intermédiaire d'éléments supports en saillie dans le canal de sortie intérieur (9).

8. Système de mélange selon l'une quelconque des revendications 6 ou 7, dans lequel la liaison ou l'enclenchement des éléments supports (19a) de la plaque déflectrice (20a) avec la paroi intérieur du canal de sortie intérieur (9) est situé à une certaine distance axiale en amont de l'extrémité côté aval du canal de sortie intérieur à peu près cylindrique (9), et dans lequel le diamètre extérieur de la plaque déflectrice (20a) est légèrement inférieur au diamètre intérieur du canal de sortie intérieur (9).

9. Système de mélange selon l'une quelconque des revendications 1 à 8, dans lequel les élargissements (18) de type poches évoluent à l'intérieur du canal de sortie extérieur annulaire (10) en divergeant dans les sens axial et radial.
